# EUROPÄISCHE PATENTANMELDUNG

(11) **EP 0 378 284 A1**
(43) Veröffentlichungstag der Anmeldung: **18.07.1990**
(21) Anmeldenummer: 90250004.0
(22) Anmeldetag: 04.01.1990
(51) Int. Cl.: H01R 23/68, H01R 13/193

(54) **Steckvorrichtung für die Fernmelde- nd Datentechnik**

(30) Priorität: 12.01.1989 DE 3900991
(71) Anmelder: KRONE Aktiengesellschaft, D-14167 Berlin (DE)
(72) Erfinder: Biederstedt, Lutz, D-1000 Berlin 37 (DE); Gerke, Dieter, D-1000 Berlin 37 (DE); Springer, Markus, D-1000 Berlin 45 (DE)

(57) **Zusammenfassung**

Die Erfindung bezieht sich auf eine Steckvorrichtung für die Fernmelde- und Datentechnik, bestehend aus einem Stecker (1) und einer Schaltleiste (30), wobei die Schaltleiste (30) aus einem Gehäuse mit Schneid-Klemmkontakten (31) ausgebildet ist, die jeweils mit Schaltkontakten (6) verbunden sind und der Stecker (1) aus einem Gehäuse (2) mit einer in diesem gehaltenen Steckerzunge (4) mit beidseitig angeordneten Kontaktbahnen (5) besteht, die zwischen zwei sich gegenüberliegenden Schaltkontakten (6) der Schaltleiste (30) einsteckbar sind, wobei der äußere Abstand (B) zweier Kontaktbahnen (5) kleiner ist als der innere Abstand (A) zwischen zwei Schaltkontakten (6).

Um eine Steckvorrichtung zu schaffen, bei der der Stecker (1) während des Einsteckvorganges kein Abrieb zwischen den Kontaktbahnen (5) des Steckers (1) und den Schaltkontakten (6) der Schaltleiste (30) verursacht und bei dem nach dem Einsteckvorgang eine Kontaktverbindung mit einer ausreichend großen Kontaktkraft zwischen den Kontaktbahnen (5) und den Schaltkontakten (6) hergestellt ist, sind die Kontaktbahnen (5) des Steckers (1) als im Gehäuse (2) gehaltene, freie Kontaktstreifen (7) ausgebildet. Die Steckerzunge (4) ist im Gehäuse (2) schiebbar gelagert und zwischen den Kontaktstreifen (7) derart bewegbar, daß die Kontaktstreifen (7) zur Herstellung einer Kontaktverbindung in Richtung auf die Schaltkontakte (6) spreizbar sind.

## Beschreibung

Die Erfindung bezieht sich auf eine Steckvorrichtung für die Fernmelde- und Datentechnik gemäß dem Oberbegriff des Anspruches 1.

Ein Steckvorrichtung dieser Art ist aus der US-PS 4,613,193 vorbekannt. Bei dieser Steckvorrichtung weist der Stecker auf seiner zwischen die Schaltkontakte einsteckbaren Steckerzunge beidseitig aufgebrachte Kontaktbahnen auf. Der innere Abstand zwischen den beiden sich gegenüberliegenden Schaltkontakten ist hierbei größer als der äußere Abstand der auf die Steckerzunge aufgebrachten Kontaktbahnen. Die Kontaktverbindung zwischen den Schaltkontakten und den Kontaktbahnen wird erst kurz vor dem Ende des Einsteckvorganges hergestellt. Hierzu ist in der Schaltleiste ein mit Stiften versehener Mitnehmer schiebbar gelagert. Beim Einstecken der Steckerzunge in den Mitnehmer werden die Schaltkontakte mittels der Stifte auf die Kontaktbahnen gepreßt. Bevor der Stecker jedoch in seine Endposition eingesteckt ist und die Stifte die Schaltkontakte mit einer ausreichenden Druckkraft auf die Kontaktbahnen pressen, schaben bereits die Schaltkontakte über die Kontaktbahnen des Steckers, wodurch im Bereich der Kontaktstelle ein Abrieb der Oberfläche der Kontaktbahnen entsteht, und dadurch insbesondere bei mehrmaligem Stecken die elektrischen Übergangswerte verschlechtert werden.

Da die Stifte die Schaltkontakte von außen auf die Kontaktbahnen drücken, müssen bei zwei sich gegenüberliegenden Schaltkontakten die Abstände zweier Stifte zueinander und zur Längsmittelachse genau eingehalten werden, damit die Schaltkontakte unter gleichmäßigen Druckkräften auf die Kontaktbahnen aufgedrückt werden.

Der Erfindung liegt von daher die Aufgabe zugrunde, eine Steckvorrichtung der gattungsgemäßen Art zu schaffen, bei dem der Stecker während des Einsteckvorganges kein Abrieb zwischen den Kontaktbahnen des Steckers und den Schaltkontakten der Schaltleiste verursacht und bei dem nach dem Einsteckvorgang eine Kontaktverbindung mit einer ausreichend großen Kontaktkraft zwischen den Kontaktbahnen und den Schaltkontakten hergestellt ist.

Die Lösung dieser Aufgabe ergibt sich aus den kennzeichnenden Merkmalen des Patentanspruches 1. Erfindungsgemäß sind die Kontaktbahnen als freie Kontaktstreifen ausgebildet. Zwischen den Kontaktstreifen ist die Steckerzunge, die im Gehäuse schiebbar gelagert ist, bewegbar angeordnet. Vorteilhafterweise besteht somit während des Einsteckvorganges keine Verbindung zwischen den Kontaktstreifen des Steckers und den Schaltkontakten der Schaltleiste, so daß ein Abrieb vermieden ist. Erst nachdem der Stecker vollständig in die Schaltleiste eingesteckt ist, wird zur Herstellung der Kontaktverbindung zwischen den Kontaktstreifen und den Schaltkontakten die Steckerzunge verschoben, wodurch die freien Enden der Kontaktstreifen nach außen in Richtung der Schaltkontakte gespreizt werden, bis sie an den Schaltkontakten unter einer entsprechenden Druckkraft anliegen und somit eine sichere Kontaktverbindung herstellen. Die Kontaktkraft ist hierbei so groß, daß eventuell vorhandene Korrosionsschichten auf den Kontaktstreifen oder auf den Schaltkontakten durchstoßen werden. Zum Ziehen des Steckers wird zuerst die Steckerzunge erneut verschoben, so daß die Kontaktstreifen von den Schaltkontakten abheben und somit beim Ziehen des Steckers aus der Schaltleiste ein Abrieb vermieden ist.

Weitere vorteilhafte Ausgestaltungen der Erfindung ergeben sich aus den Unteransprüchen. So wird gemäß Anspruch 3 erreicht, daß die Steckerzunge in einfachster Weise von außen durch mindestens ein Betätigungselement verschiebbar ist.

Die Erfindung wird nachfolgend anhand eines in den Zeichnungen näher dargestellten Ausführungsbeispieles eines Steckers erläutert. Es zeigen:
Fig. 1 einen Querschnitt durch den in eine Schalteiste eingesteckten Stecker vor dem Herstellen einer Kontaktverbindung zwischen den Kontaktstreifen und den Schaltkontakten,
Fig. 2 den Querschnitt gemäß Fig. 1, nach dem Herstellen der Kontaktverbindung,
Fig. 3 eine teilweise geschnitten dargestellte Seitenansicht des Steckers,
Fig. 4 die teilweise geschnitten dargestellte Draufsicht auf den Stecker und
Fig. 5 einen Schnitt durch den Stecker gemäß der Linie V-V in Fig. 3.

Das Gehäuse 2 des Steckers 1 besteht aus zwei identisch ausgebildeten, aus Kunststoff hergestellten Gehäusehälften 18,19, die über Rasthaken 20 miteinander verbunden sind. Im Bereich der unteren Stirnseite 21 des Gehäuses 2 ist ein aus Kunststoff hergestelltes Einsatzteil 3 eingesetzt. Das Einsatzteil 3 ist im oberen Bereich mit einem Ansatz 22 ausgebildet, der in einer Aufnahme 23 des Gehäuses 2 eingesetzt ist.

Am Einsatzteil 3 sind vier metallische Kontaktstreifen 7 befestigt, wobei jeweils zwei Kontaktstreifen 7 an den Seitenflächen 24 des Einsatzteiles 3 angeordnet sind. Die Kontaktstreifen 7 bestehen vorzugsweise aus einer Kupfer-Zink-Legierung, die federnde und leitende Eigenschaften aufweist. Im mittleren Bereich der Kontaktstreifen 7 sind ringförmige Halterungen 25 ausgebildet, die am Ansatz 22 des Einsatzteiles 3 angeformte Stifte 26 umgreifen. Beide Enden 12,16 der Kontaktstreifen 7 sind somit frei beweglich, da die Kontaktstreifen 7 nur im mittleren Bereich über die ringförmigen Halterungen 25 am Einsatzteil 3 und somit am Gehäuse 2 gehalten sind. Zwei auf einer Seitenfläche 24 des Einsatzteiles 3 angeordnete Kontaktstreifen 7 werden durch einen Mittelsteg 27 (Fig. 3) auf Abstand gehalten. An einem Mittelsteg 27 ist ein federnder Rasthaken 39 angeordnet. Die inneren freien Enden 16 der Kontaktstreifen 7 sind im Inneren des Gehäuses 2 mit Anschlußstellen 17 für durch eine obere Gehäuseöffnung 28 einführbare, nicht dargestellte Kabeladern versehen. Die äußeren freien Enden 12 der Kontaktstreifen 7 sind zur Längsmittelachse 32 des Steckers 1 in Richtung auf einen Trennsteg 29 des Einsatzteiles 3 hin abgebogen. Die äußeren Enden 12 sind an den Außenflächen 33 mit Kontaktpunkten 15 versehen.

Im Gehäuse 2 des Steckers 1 ist ferner eine Steckerzunge 4 aus einem Kunststoffkörper eingesetzt, die aus einem gabelförmigen Schieber 10 mit zwei an dessen Oberseite 34 angeformten Betätigungselementen 11 besteht. Die Steckerzunge 4 ist im Gehäuse 2 des Steckers 1 verschiebbar angeordnet und zwischen den Kontaktstreifen 7 bewegbar, wobei der Trennsteg 29 des Einsatzteiles 3 als Führung für den gabelförmigen Teil des Schiebers 10 dient, dessen Schenkel 35 beidseitig am Trennsteg 29 des Einsatzteiles 3 anliegen. Die Schenkel 35 des gabelförmigen Schiebers 10 sind somit zwischen dem Trennsteg 29 und den Kontaktstreifen 7 verschiebbar angeordnet, wobei die Kontaktstreifen 7 federnd außen an den Schenkeln 35 des Schiebers 10 anliegen. Die Betätigungselemente 11 sind in an den Seitenflächen 8 des Gehäuses 2 angeordneten Längsschlitzen 9 geführt. Mittels zweier, in den Längsschlitzen 9 angeordneter Rastmittel 14 rastet das Betätigungselement 11 und somit die Steckerzunge 4 in zwei Endpositionen ein. Die Steckerzunge 4 ist somit auf der Längsmittelachse 32 des Steckers 1 verschiebbar, wobei zwei Positionen rastbar einnehmbar sind.

Der Stecker 1 ist in eine bekannte Schaltleiste 30 einsteckbar. Eine derartige Schaltleiste 30 ist im wesentlichen in der DE-PS 28 04 478 beschrieben, auf die ausdrücklich Bezug genommen wird. In dieser Schaltleiste 30 sind Schneid-Klemm-Kontakte 31 angeordnet, wobei jeweils zwei Schneid-Klemm-Kontakte 31 mit zwei Schaltkontakten 6 verbunden sind. Die Schaltkontakte 6 sind als flache, streifenförmige Kontaktelemente ausgebildet, die unbeweglich in der Schaltleiste 30 gelagert und parallel zueinander im Abstand A angeordnet sind. Dieser innere Abstand A ist größer als der äußere Abstand B der Kontaktstreifen 7 im Ruhezustand (Fig. 1), so daß beim Einstecken des Steckers 1 in die Schaltleiste 30 die Kontaktstreifen 7 zu den Schaltkontakten 6 auf Abstand C stehen und somit abriebsfrei einsteckbar sind.

Dieser Abstand C wird erst überbrückt bzw. die Kontaktverbindung zwischen den Schaltkontakten 6 und den Kontaktstreifen 7 wird erst hergestellt, nachdem der Stecker 1 in die Schaltleiste 30 eingesteckt ist.

Zur Kontaktverbindung wird die Steckerzunge 4 über die Betätigungselemente 11 nach unten in Pfeilrichtung D geschoben, wodurch die freien in Richtung des Trennsteges 29 hin abgebogenen äußeren Enden 12 der Kontaktstreifen 7 nach außen in Richtung der Schaltkontakte 6 gespreizt werden, bis die beiden Sicken 15 der Kontaktstreifen 7 an die zwei Schaltkontakte 6 unter einer Druckkraft aneinandergepreßt sind. Die elektrische Verbindung der an den Anschlußstellen 17 der Kontaktstreifen 7 im Gehäuse 2 des Steckers 1 angeschlossenen Kabeladern zu den Schneid-Klemm-Kontakten 31 der Schaltleiste 30 ist somit hergestellt. Durch die Verschiebung der Steckerzunge 4 wird gleichzeitig der federnde Rasthaken 39 in eine Öffnung 40 der Schaltleiste 30 gedrückt, wodurch der Stecker 1 mit der Schaltleiste 30 verrastet ist.

Zum Ziehen des Steckers 1 wird zuerst die Kontaktverbindung zwischen den Schaltkontakten 6 und den Kontaktstreifen 7 unterbrochen, indem die Steckerzunge 4 entgegen der Pfeilrichtung D über die Betätigungselemente 11 nach oben verschoben wird, so daß die Steckerzunge 4 die Kontaktstreifen 7 freigibt, die nun durch die Federspannung in Richtung der Längsmittelachse 32 zurückfedern, so daß die Kontaktstreifen 7 von den Schaltkontakten 6 abheben. Der Stecker 1 kann nun aus der Schaltleiste 30 herausgezogen werden, ohne daß ein Abrieb zwischen den Kontaktstreifen 7 und den Schaltkontakten 6 entsteht. Beim Ziehen des Steckers 1 federt durch die Verschiebung der Steckerzunge 4 entgegen der Pfeilrichtung D der Rasthaken 39 aufgrund seiner Federwirkung in seine Ursprungslage zurück und löst somit die Rastverbindung zwischen Stecker 1 und Schaltleiste 30.

In der Schaltleiste 30 ist innerhalb des Gehäuses eine auf der Bodenseite 36 aufliegende und durch Trennwände 37 begrenzte U-förmige Erdschiene 38 angeordnet, die in Längsrichtung der Schaltleiste 30 verläuft.

In die Erdschiene 38 ist von oben ein Erdkontakt 13 einsteckbar, der am Einsatzteil 3 des Steckers 1 befestigt und mit einem nicht dargestellten Erdanschluß für ein Erdkabel verbunden ist.

### BEZUGSZEICHENLISTE

1 Stecker
2 Gehäuse
3 Einsatzteil
4 Steckerzunge
5 Kontaktbahnen
6 Schaltkontakte
7 Kontaktstreifen
8 Seitenfläche
9 Längsschlitze
10 Schieber
11 Betätigungselement
12 Enden
13 Erdkontakt
14 Rastelement
15 Kontaktpunkt
16 Enden
17 Anschlußstellen
18,19 Gehäusehälften
20 Rasthaken
21 Stirnseite
22 Ansatz
23 Aufnahme
24 Seitenfläche
25 ringförmige Halterung
26 Stifte
27 Mittelsteg
28 Öffnung
29 Trennsteg
30 Schaltleiste
31 Schneid-Klemm-Kontakt
32 Längsmittelachse
33 Außenfläche
34 Oberseite
35 Schenkel
36 Bodenseite
37 Trennwände
38 Erdschiene
39 Rasthaken
40 Öffnung

## Patentansprüche

1. Steckvorrichtung für die Fernmelde- und Datentechnik, aus einem Stecker und einer Schaltleiste, wobei die Schaltleiste aus einem Gehäuse mit Schneid-Klemmkontakten ausgebildet ist, die jeweils mit Schaltkontakten verbunden sind und der Stecker aus einem Gehäuse mit einer in diesem gehaltenen Steckerzunge mit beidseitig angeordneten Kontaktbahnen besteht, die zwischen zwei sich gegenüberliegenden Schaltkontakten der Schaltleiste, einsteckbar sind, wobei der äußere Abstand zweier Kontaktbahnen kleiner ist als der innere Abstand zwischen zwei Schaltkontakten,
**dadurch gekennzeichnet**,
daß die Kontaktbahnen (5) als vom Gehäuse (2) gehaltene, freie Kontaktstreifen (7) ausgebildet sind und daß die Steckerzunge (4) vom Gehäuse (2) schiebbar gelagert und zwischen den Kontaktstreifen (7) bewegbar ist, derart, daß die Kontaktstreifen (7) zur Herstellung einer Kontaktverbindung in Richtung auf die Schaltkontakte (6) spreizbar sind.

2. Steckvorrichtung nach Anspruch 1,
**dadurch gekennzeichnet**,
daß die Steckerzunge (4) aus einem Schieber (10) mit Betätigungselementen (11) gebildet ist, die in an den Seitenflächen (8) des Gehäuses (2) angeordneten Längsschlitzen (9) geführt und von außen zugänglich sind.

3. Steckvorrichtung nach Anspruch 1,
**dadurch gekennzeichnet**,
daß die Kontaktstreifen (7) an einem im Gehäuse (2) befestigten Einsatzteil (3) angeordnet sind.

4. Steckvorrichtung nach den Ansprüchen 1 und 2,
**dadurch gekennzeichnet**,
daß mindestens ein Betätigungselement (11) in der oberen und unteren Endposition der Steckerzunge (4) mittels eines Rastelementes (14) rastbar gehalten ist.

5. Steckvorrichtung nach Anspruch 1,
**dadurch gekennzeichnet**,
daß die freien Kontaktstreifen (7) nach innen zur Längsmittelachse (32) des Gehäuses (2) abgebogen sind, so daß die Innenseiten (12) der Kontaktstreifen (7) an den Außenseiten (13) des Schiebers (10) federnd anliegen.

6. Steckvorrichtung nach Anspruch 1,
**dadurch gekennzeichnet**,
daß an den freien Enden der Kontaktstreifen (7) Sicken (15) als Kontaktpunkte angeordnet sind.

7. Steckvorrichtung nach Anspruch 1,
**dadurch gekennzeichnet**,
daß an den im Inneren des Gehäuses (2) befindlichen Enden (16) der Kontaktstreifen (7) Anschlußstellen (17) für Kabeladern vorgesehen sind.

8. Steckvorrichtung nach Anspruch 3,
**dadurch gekennzeichnet**,
daß am Einsatzteil (3) ein Erdkontakt (13) angeordnet ist, der in eine U-förmige Erdschiene (38) einer Schaltleiste (30) einsteckbar ist.

9. Steckvorrichtung nach Anspruch 3,
**dadurch gekennzeichnet**,
daß am Einsatzteil (3) ein federnder Rasthaken (39) angeordnet ist, der durch die Steckerzunge (4) bewegbar ist, derart, daß der Rasthaken (39) zur Herstellung einer Rastverbindung des Steckers (1) mit der Schaltleiste (30) in eine Öffnung (40) der Schaltleiste (30) einrastbar ist.

10. Steckvorrichtung nach Anspruch 1,
**dadurch gekennzeichnet**,
daß die Schaltkontakte (6) der Schaltleiste (3) als flache, streifenförmige Kontaktelemente ausgebildet sind, die unbeweglich in der Schaltleiste (30) gelagert und parallel zueinander im Abstand A angeordnet sind.

11. Steckvorrichtung nach Anspruch 1,
**dadurch gekennzeichnet**,
daß die Schaltleiste (30) innerhalb des Gehäuses eine auf der Bodenseit (36) aufliegende und durch trennwände (37) begrenzte U-förmige Erdschiene (38) aufweist, die in Längsrichtung der Schaltleiste (30) verläuft.
